# EUROPÄISCHE PATENTSCHRIFT

(11) **EP 3 719 225 B1**
(45) Veröffentlichungstag und Bekanntmachung des Hinweises auf die Patenterteilung: **25.10.2023**
(21) Anmeldenummer: 19167596.6
(22) Anmeldetag: 05.04.2019
(51) Int. Cl.: E03D 9/03

(54) **ABGABEVORRICHTUNG ZUR ABGABE VON REINIGUNGSMITTEL**
DEVICE FOR DISPENSING CLEANING AGENT
DISPOSITIF DE DISTRIBUTION DESTINÉ À DISTRIBUER UN AGENT DE NETTOYAGE

(43) Veröffentlichungstag der Anmeldung: 07.10.2020
(73) Patentinhaber: Geberit International AG, 8645 Jona (CH)
(72) Erfinder: MÜLLER, Levin, 8632 Tann (CH)
(74) Vertreter: Frischknecht, Harry Ralph

(56) Entgegenhaltungen:
- EP-A1- 1 561 870
- EP-A1- 3 162 971
- WO-A1-2017/097310
- DE-C- 952 247
- DE-C- 960 890
- FR-A1- 2 637 629
- US-A- 1 745 010
- US-A1- 2017 130 437

## Beschreibung

### TECHNISCHES GEBIET

Die vorliegende Erfindung betrifft eine Abgabevorrichtung zur Abgabe von Reinigungsmittel an einen Wasserstrom eines Sanitärartikels nach dem Oberbegriff von Anspruch 1 und eine Sanitäranordnung mit einem Sanitärartikel und einer Abgabevorrichtung nach Anspruch 12.

### STAND DER TECHNIK

Aus dem Stand der Technik ist es bekannt, Reinigungsmittelzusätze in Spülströme bei Toilettenschüsseln oder Urinale beizugeben. Beispielsweise sind Vorrichtungen bekannt geworden, welche bei jedem Spülvorgang eine gewisse Dosierung an Reinigungsmittel abgeben.

Aus dem Stand der Technik sind diverse Lösungen für Reinigungsmittelzusätze, die in Spülkanäle einer Toilettenschüssel oder eines Urinals einsetzbar sind, bekannt geworden.

Aus der EP 3 037 593 ist beispielweise ein Spender zur Abgabe von Reinigungs-, Desinfektions- und/oder Duftstoff an eine Sanitäreinrichtung bekannt geworden. Der Spender ragt dabei quer zur Fliessrichtung in einen Rohrabschnitt ein und das durchfliessende Wasser umströmt den Spender.

Die Anordnung eines quer zum Spülwasserkanal liegenden Spender für einen Reinigungsmittelzusatz hat den Nachteil, dass die Strömungsverhältnisse im Spülwasserkanal ungünstig beeinflusst werden. Gerade bei spülrandlosen Toilettenschüsseln ist dies nachteilig, da die Einstellung des Spülwasserstromes sehr komplex wird und in der Regel mit einem überschiessenden Spülstrahl oder einem Spülstrahl, mit welchem nicht die gesamte Oberfläche erreichbar ist, endet.

Aus den Druckschriften WO 2017/097310, US 2017/130437, EP 1 561 870, DE 960 890 und der EP 3 162 971 sind weitere Abgabevorrichtungen zur Abgabe von Reinigungsmittel bekannt geworden.

### DARSTELLUNG DER ERFINDUNG

Ausgehend von diesem Stand der Technik ist es eine Aufgabe der vorliegenden Erfindung, eine Abgabevorrichtung zur Abgabe von Reinigungsmittel an einen Wasserstrom anzugeben, welche die Nachteile des Standes der Technik überwindet. Insbesondere soll die Abgabevorrichtung strömungstechnisch optimiert sein. Eine besonders bevorzugte Aufgabe ist es, eine Abgabevorrichtung anzugeben, welche im Wesentlichen konstante Strömungstechnische Eigenschaften hat.

Diese Aufgabe wird durch den Gegenstand von Anspruch 1 gelöst. Demgemäss umfasst eine Abgabevorrichtung zur Abgabe von Reinigungsmittel an einen Wasserstrom eines Sanitärartikels, unter anderem, einen sich entlang einer Kanalachse erstreckenden Kanal mit einem Kanalraum, in welchem Wasser von einem Kanaleinlass zu einem Kanalauslass führbar ist, und einen Einsatz mit einem Aufnahmeelement, in welchem ein wasserlösliches Reinigungselement platziert ist, welches durch hindurchfliessende Wasser auflösbar ist. Der Einsatz weist weiter mindestens eine oder genau eine Lagerstrebe auf, welche vom Aufnahmeelement weg ragt und mit welcher das Aufnahmeelement im Kanalraum gehalten wird. Das Aufnahmeelement liegt bezüglich seines Umfangs beabstandet zur Seitenwand des Kanals im Kanalraum, derart, dass das Aufnahmeelement umfangsseitig umströmbar ist.

Durch die Anordnung des Aufnahmeelements, in welchem das Reinigungselement aufgenommen ist, beabstandet zur Seitenwand ergeht ein strömungstechnischer Vorteil. Die Hauptströmung vor dem Aufnahmeelement wird durch das Aufnahmeelement geteilt und die Strömung fliesst durch die lichte Weite zwischen dem Aufnahmeelement und der Seitenwand. Hierdurch ergehen bessere Strömungsverhältnisse im Vergleich mit einer Anordnung an der Seitenwand. Das Aufnahmeelement wird demnach umfangsseitig umströmt.

Unter der Ausdrucksweise "bezüglich seines Umfangs beabstandet zur Seitenwand" wird verstanden, dass das Aufnahmeelement in jeder Richtung mit einem Abstand zur Seitenwand steht. Das heisst, das Aufnahmeelement steht nicht in Kontakt mit der Seitenwand, sondern ist im Kanalraum angeordnet.

Unter der Ausdrucksweise "umfangsseitig umströmbar" wird verstanden, dass das Aufnahmeelement auf seiner Aussenseite im Wesentlichen vollständig umströmt wird.

Das Wasser fliesst in Richtung der Kanalachse durch den Kanal hindurch. Beim Wasser kann es sich beispielsweise um Spülwasser für die Spülung eines Urinals oder einer Toilettenschüssel handeln. Es ist aber auch denkbar, dass es sich um Wasser handelt, das einer Auslaufarmatur zugeführt wird.

Unter der Ausdrucksweise "Reinigungsmittel" wird ein Mittel verstanden, welches für den Sanitärartikel, in welchen das Wasser geführt wird, eine reinigende Wirkung hat. Beim Reinigungsmittel kann es sich aber auch um ein Desinfektionsmittel, ein Duftstoff, ein Farbstoff, etc. handeln.

Unter der Ausdrucksweise "Kanal" wird im vorliegenden Zusammenhang eine rohrähnliche Struktur verstanden, welche durch eine Seitenwand umgeben ist und in welcher Wasser vom Kanaleinlass zum Kanalauslass fliessen kann.

Unter einer Lagerstrebe wird eine vergleichsweise schlank ausgebildete Lagerstrebe verstanden, welche derart ausgebildet ist, dass das Aufnahmeelement im Kanalraum gehalten werden kann.

Erfindungsgemäss liegt das Aufnahmeelement derart im Kanalraum, dass zwischen dem Aufnahmeelement und der Seitenwand des Kanals ein sich um das Aufnahmeelement herum erstreckender Zwischenraum geschaffen wird.

Das durch den Kanal fliessende Wasser fliesst somit durch den Zwischenraum und umströmt so das Aufnahmeelement.

In einer ersten Ausführungsform verläuft die Lagerstrebe quer zur Kanalachse, derart, dass der Zwischenraum ausschliesslich durch die mindestens eine Lagerstrebe unterbrochen wird. Hierdurch ergeht der Vorteil, dass eine einfache Lagerung für das Aufnahmeelement geschaffen werden kann, ohne dass der Zwischenraum mit allzu vielen strömungstechnisch negativen Elementen unterbrochen wird.

Die Lagerstrebe ragt demnach von der Seitenwand in den Kanalraum ein und hält das Aufnahmeelement im Kanalraum.

Vorzugsweise weist die Lagerstrebe im Querschnitt quer zur Kanalachse gesehen eine Dicke auf, die ein Vielfaches kleiner ist als der maximale Querschnitt des Aufnahmeelements quer zur Mittelachse gesehen. Hierdurch kann der Strömungswiderstand der Lagerstrebe reduziert werden.

Vorzugsweise weist die Lagerstrebe eine strömungstechnisch optimierte Form auf. Besonders bevorzugt erstreckt sich die Lagerstrebe mit einem linsenförmigen Querschnitt entlang einer Mittelachse. Die Mittelachse steht vorzugsweise winklig geneigt zur Kanalachse. Der breitere Querschnitt ist in Richtung der Kanalachse orientiert und der schmalere Querschnitt steht quer zur Kanalachse.

In einer zweiten Ausführungsform verläuft die Lagerstrebe in Richtung der Kanalachse, derart, dass der Zwischenraum nicht durch die mindestens eine Lagerstrebe unterbrochen wird.

Besonders bevorzugt liegt das Aufnahmeelement in allen Ausführungsformen im Wesentlichen mittig im Kanal. Mittig im Kanal heisst, dass das Aufnahmeelement zentrisch im Kanal liegt. Das Aufnahmeelement liegt also im Zentrum des Kanals. Dies hat den Vorteil, dass bezüglich des Aufnahmeelements gegenüberliegende Abstände zwischen Aufnahmeelement und Kanalwand jeweils gleich ausgebildet sind. Zudem ergeht ein strömungstechnischer Vorteil, da die Strömung das Aufnahmeelement umfangsseitig gleichmässig umströmen kann.

Vorzugsweise weist der Kanal an seiner Seitenwand mindestens eine Lagerstelle auf, in welche die mindestens eine Lagerstrebe eingreift. Pro Lagerstrebe ist bevorzugt jeweils eine Lagerstelle vorhanden.

Die Lagerstelle und die Lagerstrebe sind vorzugsweise über eine formschlüssige und/oder kraftschlüssige Verbindung miteinander in Kontakt. Hierdurch ergeht der Vorteil, dass der Einsatz vergleichsweise einfach in den Kanalraum ein- und wieder ausgebaut werden kann.

Vorzugsweise ist die Lagerstelle als Längsführung ausgebildet. Weiter ist endseitig zur Lagerstrebe gegenüber dem Aufnahmeelement ein Führungselement fest an der Lagerstrebe angeordnet, wobei das Führungselement entlang der Längsführung in die Längsführung einschiebbar ist.

Vorzugsweise weist das Führungselement endseitig eine Grifflasche auf, über welche der Einsatz für das Einsetzen bzw. Entfernen desselben manipulierbar ist. Der Benutzer kann bei verbrauchtem Reinigungselement über die Grifflasche den Einsatz aus der Führung ziehen und das Reinigungselement ersetzen. Über die Grifflasche kann das Führungselement besonders gut ergriffen werden und für den Ersatz des Reinigungselementes entsprechend manipuliert werden.

Vorzugsweise ragt das Führungselement, insbesondere mit der ggf. vorhandenen Grifflasche, im eingesetzten Zustand aus dem Kanal heraus. Hierdurch wird sichergestellt, dass der Benutzer das Führungselement einfach ergreifen kann.

In einer anderen Variante kann das Führungselement auch im Kanal nahe der Auslassöffnung liegen. Bei dieser Lage kann das Führungselement immer noch gut ergriffen werden, wobei weiter der Vorteil ergeht, dass das Führungselement besser vor Verschmutzungen geschützt ist.

Vorzugsweise verkleinert der Einsatz den Querschnitt des Kanals im Querschnitt quer zur Kanalachse gesehen um 5% bis 15%, insbesondere um 7% bis 12%.

Erfindungsgemäss weist das Aufnahmeelement aussenseitig die Form eines Zylinders auf, der sich entlang einer geradlinig verlaufenden Mittelachse erstreckt, wobei die Mittelachse im Wesentlichen in Richtung der Kanalachse orientiert ist. Mit anderen
Worten ist die Mantelfläche des Aufnahmeelements als Zylinder ausgebildet.

Das Wasser strömt demnach entlang der Mantelfläche des Zylinders.

Vorzugsweise ist die Länge des Zylinders ein Vielfaches grösser als dessen Durchmesser.

Der Aussendurchmesser des Zylinders kann konstant sein. Besonders vorteilhaft ist es aber, wenn der Zylinder einen Durchmesser aufweist, der in Fliessrichtung gesehen bis auf einen maximalen Durchmesser zunimmt und dann wieder abnimmt. Hierdurch können die Strömungsverhältnisse weiter optimiert werden.

Besonders bevorzugt weist das Aufnahmeelement eine zigarrenartige oder torpedoartige Form auf.

Vorzugsweise ist der Zylinder frontseitig und/oder heckseitig mit einem Konus konisch verlaufend ausgebildet ist. Hierdruch können die Strömungsverhältnisse weiter optimiert werden.

Der Öffnungswinkel des frontseitigen Konus ist vorzugsweise kleiner als der Öffnungswinkel des heckseitigen Konus. Der frontseitige Konus ist der Konus, welcher in Fliessrichtung des Wassers gesehen vor dem heckseitigen Konus liegt.

Vorzugsweise liegen die Öffnungswinkel im Bereich von 10° bis 45°, insbesondere von 12° bis 30°.

Vorzugsweise weist das Aufnahmeelement ein mit einer Seitenwand umfangsseitig im Wesentlichen geschlossener Aufnahmeraum auf, wobei das Wasser in den Aufnahmeraum durch mindestens eine Eintrittsöffnung einströmt und den Aufnahmeraum durch mindestens eine Austrittsöffnung wieder verlässt. Die Seitenwand ist aussenseitig wie oben erwähnt mit der besagten Zylinderform ausgebildet. Die Seitenwand ist aussenseitig vorzugsweise als durchgehende Wand, ohne Öffnungen in der Seitenwand ausgebildet. Vorzugsweise ist die Seitenwand eine glatte Wand. Hierdurch ergehen strömungstechnische Vorteile.

Diese Ausbildung hat den Vorteil, dass zum Kanal hin, die Aussenform des Aufnahmeelements sich auch bei vollständig aufgelöstem Reinigungselement nicht verändert. Das heisst, dass strömungstechnisch unabhängig vom Grad der Auflösung des Reinigungselementes immer die gleichen oder ähnliche strömungstechnische Voraussetzungen vorliegen. Das kontinuierliche Auflösen des Reinigungselementes beeinflusst im Wesentlichen nur die Strömungsverhältnisse im Inneren des Aufnahmeraums, nicht ab die Strömungsverhältnisse ausserhalb des Aufnahmeraums.

Vorzugsweise weist das Aufnahmeelement mehrere Eintrittsöffnungen und mehrere Austrittsöffnungen auf, über welche das Wasser in den Aufnahmeraum einströmen kann.

Vorzugsweise ist der Gesamtquerschnitt aller Eintrittsöffnungen etwas kleiner als der Gesamtquerschnitt aller Austrittsöffnungen. Hierdurch ergehen strömungstechnische Vorteile für den das Auflösen des Reinigungselements.

Vorzugsweise sind die mindestens eine Eintrittsöffnung und/oder die mindestens eine Austrittsöffnung jeweils in Stirnseiten des Aufnahmeelements angeordnet.

Vorzugsweise liegt das Reinigungselement derart im Aufnahmeraum, dass das Reinigungselement im Wesentlichen umfangsseitig umströmt wird. Vorzugsweise weist der Aufnahmeraum innenseitig Lagerstege auf, auf welchen das Reinigungselement aufliegt. Die Lagerstege sind bevorzugt in Richtung der Kanalachse orientiert.

Vorzugsweise weist das das Aufnahmeelement weiter ein Deckelelement auf, welches Zugang zum Aufnahmeraum für den Ersatz des Reinigungselements schafft.

Vorzugsweise steht das Deckelelement über einen Bajonettverschluss mit dem Aufnahmeelement in Verbindung. In einer besonders bevorzugten Ausführungsform bildet der Deckel einen Teil der Stirnfläche und der Mantelfläche des das Aufnahmeelement.

Bezüglich der Platzierung des Reinigungselementes sind zwei Ausführungsformen denkbar. Die erste Ausführungsform vorstehend beschrieben. Gemäss der ersten Ausführungsform ist das Reinigungselement im Aufnahmeelement angeordnet. In der zweiten Ausführungsform ist das Reinigungselement am Aufnahmeelement platziert und wird durch das hindurchfliessende Wasser aufgelöst.

Eine Sanitärartikelanordnung umfasst eine Abgabevorrichtung nach obiger Beschreibung und einen Sanitärartikel mit einem Leitungsabschnitt zur Führung von Wasser, wobei der Kanal in den Leitungsabschnitt einragt oder durch den Leitungsabschnitt bereitgestellt wird.

Der Sanitärartikel kann eine Toilettenschüssel oder ein Urinal sein. In diesem Fall weist der Sanitärartikel weiter ein Aufnahmebecken mit einer das Aufnahmebecken begrenzenden Seitenwand, einem oberen Rand, und einem im unteren Bereich des Aufnahmebeckens angeordneter Abfluss. Der obere Rand ist vorzugsweise ohne Spülrand ausgebildet. Der Leitungsabschnitt mündet in das Aufnahmebecken.

In einer Variante wird der Kanal durch ein mit dem Sanitärartikel verbundenes Einsatzrohr bereitgestellt. Das Einsatzrohr kann hier in den Leitungsabschnitt eingesetzt werden. Das Einsatzrohr ist ein separat vom Sanitärartikel ausgebildetes Element. Weiter ist das Einsatzrohr vorzugsweise fest am Sanitärartikel montierbar. Diese Ausführungsform ist vorteilhaft, da das Einsatzrohr präziser als der Sanitärartikel gefertigt werden kann, wodurch jeder hergestellte Sanitärartikel sehr ähnliche strömungstechnische Parameter aufweist.

In einer anderen Variante wird der Kanal durch den Sanitärartikel selbst bereitgestellt. Der Kanal entspricht hier dem Leitungsabschnitt. Wenn der Kanal durch den Sanitärartikel selbst bereitgestellt wird, ergeht der Vorteil, dass der Montageaufwand typischerweise kleiner ist.

Das Einsatzrohr oder der Leitungsabschnitt stehen bevorzugt mit einem Spülrohr in Verbindung.

Der Einsatz und das Einsatzrohr sind vorzugsweise aus einem Kunststoff hergestellt. Der Sanitärartikel ist vorzugsweise aus Keramik. Bei dieser Materialwahl ergeht der Vorteil, dass der Einsatz sehr einfach strömungstechnisch optimiert werden kann. Weiter ergeht der Vorteil, dass die Fertigungsgenauigkeit grösser ist als bei keramischen Teilen, wodurch jeder hergestellte Sanitärartikel sehr ähnliche strömungstechnische Parameter aufweist.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht eines Sanitärartikels mit einer erfindungsgemässen Abgabevorrichtung nach einer bevorzugten Ausführungsform;
- Fig. 2: eine Schnittdarstellung durch die Abgabevorrichtung nach Figur 1;
- Fig. 3: eine Seitenansicht eines Einsatzes, der in die Abgabevorrichtung nach Figuren 1 und 2 eingesetzt werden kann;
- Fig. 4: eine Seitenansicht der Figur 3 in einem anderen Zustand;
- Fig. 5: eine perspektivische Ansicht des Einsatzes gemäss der Figuren 3 und 4; und
- Fig. 6/7: eine Frontansicht bzw. Rückansicht des Einsatzes.

### BESCHREIBUNG BEVORZUGTER AUSFÜHRUNGSFORMEN

In den Figuren wird eine Abgabevorrichtung 1 zur Abgabe eines Reinigungsmittels an einen Wasserstrom eines Sanitärartikels gezeigt. Das Reinigungsmittel wird hier von einem Reinigungselement R freigesetzt. Das Reinigungselement R kann auch als Reinigungstab bezeichnet werden.

Im Zusammenhang mit den Figuren wird die Abgabevorrichtung 1 im Einsatz in einem Sanitärartikel 21, hier im Einsatz in einer Toilettenschüssel, gezeigt. Die Abgabevorrichtung kann aber in einer beliebigen sanitären Einrichtung eingesetzt werden. Die Abgabevorrichtung 1 ist in der Figur 1 in einem Leitungsabschnitt 26 einer Toilettenschüssel 21 angeordnet. Das durch den Leistungsabschnitt 26 hindurchströmende Wasser umströmt dabei die Abgabevorrichtung 1 und das Reinigungsmittel kann entsprechend von der Abgabevorrichtung 1 an den Wasserstrom abgegeben werden.

In den Figuren 2 und 3 wird die Abgabevorrichtung 1 gezeigt. Die Abgabevorrichtung 1 umfasst einen sich entlang einer Kanalachse K erstreckenden Kanal 2 mit einem Kanalraum 3, in welchem Wasser von einem Kanaleinlass 4 zu einem Kanalauslass 5 führbar ist. Das Wasser fliesst dabei entlang der Fliessrichtung F vom Kanaleinlass 4 zum Kanalauslass 5. Weiter umfasst die Abgabevorrichtung 1 einen Einsatz 6 mit einem Aufnahmeelement 7. Der Einsatz 6 wird im Kanalraum 3 platziert. Im Aufnahmeelement 7 ist ein wasserlösliches Reinigungselement R platziert, welches durch hindurchfliessendes Wasser auflösbar ist. Durch die Auflösung des Reinigungselementes R wird der Wasserstrom mit dem Reinigungsmittel versetzt. Der Einsatz 6 umfasst mindestens eine oder, wie hier gezeigt, genau eine Lagerstrebe 8, mit welcher das Aufnahmeelement 7 im Kanalraum 3 gehalten wird. Die Lagerstrebe 8 erstreckt sich vom Aufnahmeelement 7 weg.

Das Aufnahmeelement 7 liegt bezüglich seines Umfangs beabstandet zur Seitenwand 9 des Kanals 2 im Kanalraum 3. Dabei liegt das Aufnahmeelement 7 derart im Kanalraum 3, dass das Aufnahmeelement 7 umfangsseitig im Wesentlichen vollständig umströmbar ist. Das heisst, das durch den Kanalraum 3 fliessende Wasser benetzt das Aufnahmeelement 7 umfangsseitig. Durch die umfangsseitige Umströmung ergeht der Vorteil, dass eine strömungsoptimierte Ausbildung des Aufnahmeelements 7 bzw. des Einsatzes 6 geschaffen werden kann.

Das Aufnahmeelement 7 liegt derart im Kanalraum 3, dass zwischen dem Aufnahmeelement 7 und der Seitenwand 9 des Kanals 2 ein sich um das Aufnahmeelement 7 herum erstreckender Zwischenraum 10 geschaffen wird. Dieser Zwischenraum 10 kann in der Schnittdarstellung der Figur 2 besonders gut erkannt werden. In der Figur 2 wird der Zwischenraum 10 ausschliesslich durch die Lagerstrebe 8 unterbrochen. Ansonsten ist der Zwischenraum 10 zwischen der Seitenwand 9 des Kanals 2 und der Aussenseite des Aufnahmeelements 7 freibleibend ausgebildet, so dass das Wasser durch diesen Zwischenraum ohne Behinderung hindurchfliessen kann.

In der gezeigten Ausführungsform verläuft die Lagerstrebe 8 quer zur Kanalachse K. Das heisst, die Lagerstrebe 8 erstreckt sich von der Seitenwand 9 des Kanals 2 in Richtung der Kanalachse K. Weiter ist die Lagerstrebe 8 mit einem Winkel winklig geneigt zur Kanalachse K angeordnet. Der Winkel trägt in der Figur 2 das Bezugszeichen α. Andere Ausbildungen sind ebenfalls denkbar. Der Winkel α liegt vorzugsweise im Bereich von 30 bis 60°. In der gezeigten Ausführungsform liegt der Winkel α bei 45°. Die Lagerstrebe 6 weist in Fliessrichtung F des Wasserstroms gesehen einen schlanken Querschnitt auf, so dass diese keinen wesentlichen Strömungswiderstand für das Wasser bereitstellt.

Das Aufnahmeelement 7 liegt vorzugsweise im Wesentlichen mittig im Kanal 2. Hierdurch ergehen strömungstechnische Vorteile. Das Wasser kann das Aufnahmeelement 7 gleichmässig umfliessen. Das Aufnahmeelement 7 weist dabei in Fliessrichtung des Wassers gesehen eine Länge L auf, welche um Vielfaches grösser ist als der maximale Querschnitt Q quer zur Fliessrichtung gesehen.

An seiner Seitenwand 9 weist der Kanal 2 eine Lagerstelle 11 auf. Die Lagerstelle 11 ist dabei derart ausgebildet, dass die Lagerstrebe 9 in die Lagerstelle 11 eingreifen kann. Die Lagerstelle 11 ist vorzugsweise als Längsführung 12 ausgebildet und endseitig zur Lagerstrebe 8 gegenüber dem Aufnahmeelement 7 ist ein Führungselement 13 fest an der Lagerstrebe 8 angeordnet, wobei das Führungselement 13 in die Längsführung 12 einschiebbar ist. Das heisst, durch Manipulation des Führungselementes 13 kann der das Aufnahmeelement 7 zusammen mit der Lagerstrebe 11 in die Längsführung 12 eingeschoben bzw. herausgezogen werden.

Endseitig weist das Führungselement 13 eine optionale Grifflasche 14 auf, über welche der Einsatz 6 manipulierbar ist. Wie in der Figur 1 gezeigt, liegt die Grifflasche 14 in der Einbaulage im Inneren des Leitungsabschnittes 26 des Sanitärartikels 21. Dies aber im vorderen Bereich der Auslassöffnung 27 des Leitungsabschnittes 26. Der Benutzer kann über die Auslassöffnung 27 die Grifflasche 14 entsprechend ergreifen und das Führungselement 13 mitsamt der Lagerstrebe 11 und dem Einsatz 6 aus dem Leitungsabschnitt 26 bzw. dem Kanal 2 entfernen. Alternativerweise kann die Grifflasche 14 auch aus dem Kanal 2 beziehungsweise dem Leitungsabschnitt 26 herausragen.

Anhand der Figuren 3 bis 5 wird das Aufnahmeelement 7 und dessen Form genauer erläutert. Des Aufnahmeelement 7 weist aussenseitig die Form eines Zylinders auf, der sich entlang einer geradlinig verlaufenden Mittelachse M erstreckt. In Einbaulage ist die Mittelachse M im Wesentlichen in Fliessrichtung F des im Kanal 2 fliessenden Wassers orientiert. Das heisst, die Mittelachse M ist im Wesentlichen in Richtung der Kanalachse K orientiert. Besonders bevorzugt verläuft die Mittelachse M im Wesentlichen kollinear zur Kanalachse K, wobei die Kanalachse K die Mittelachse des Kanals 2 definiert.

In der gezeigten Ausführungsform weist der Zylinder sowohl frontseitig als auch heckseitig einen Konus 15 auf. Das heisst, der Zylinder ist frontseitig und heckseitig mit dem Konus 15 konisch verlaufend ausgebildet. Die Wahl eines entsprechenden Konus hat strömungstechnische Vorteile.

Das Aufnahmeelement 7 weist einen Aufnahmeraum 16, welcher mit einer Seitenwand 29 umfangsseitig geschlossen ist, auf. Im Aufnahmeraum 16 ist das Reinigungselement R angeordnet. Die Seitenwand 29 weist die Form des besagten Zylinders auf. Das Wasser strömt in den Aufnahmeraum 16 durch mindestens eine Eintrittsöffnung 17 ein und verlässt den Aufnahmeraum 16 durch mindestens eine Austrittsöffnung 18. Die Eintrittsöffnung 17 und auch die Austrittsöffnung 18 sind in den Stirnseiten 19 des Aufnahmeelementes 7 angeordnet. In der gezeigten Ausführungsform liegen die Eintrittsöffnung 17 und die Austrittsöffnung 18 im konischen Bereich des Konus 15.

Im Querschnitt der Figur 2 wird die Lagerung des Reinigungselementes R im Aufnahmeraum 16 entsprechend gezeigt. Durch das durch den Aufnahmeraum 16 hindurchströmende Wasser wird das Reinigungselement entsprechend aufgelöst und das hindurchströmende Wasser wird mit dem gelösten Reinigungselement versetzt. Das heisst, über die Austrittsöffnung 18 fliesst mit dem Reinigungsmittel versetztes Wasser.

Das Aufnahmeelement 7 weist weiter ein Deckelelement 20 auf, welches Zugang zum Aufnahmeraum 16 für den Ersatz des Reinigungselementes R schafft. Das Deckelelement 20 wird in der Figur 3 in montiertem Zustand gezeigt. In den Figuren 4 und 5 ist das Deckelelement 20 in demontierten Zustand gezeigt. Bei entferntem Deckelelement 20 kann das Reinigungselement R entsprechend in den Aufnahmeraum 16 eingelegt werden. Das Deckelelement 20 ist über Verschlusselemente 28, hier in der Form von Bajonettverschlusselementen, zum Einsatz 6 gesichert.

Die Figuren 6 und 7 zeigen sodann eine Rückansicht (Figur 6) und eine Frontansicht (Figur 7) der Abgabevorrichtung 1. Hier kann gut erkannt werden, dass das Reinigungselement R im Aufnahmeraum 16 liegt. Die Eintrittsöffnung 17 als auch die Austrittsöffnungen 18 sind segmentweise angeordnet und weisen für sich gesehen jeweils die gleiche Form auf. In der Figur 1 wird der Einsatz 6 im eigensetzten Zustand in einer Toilettenschüssel gezeigt. Der Kanal 2 wird durch ein mit dem Sanitärartikel 21 verbundenes Einsatzrohr 30 bereitgestellt, welches in einen Leitungsabschnitt 26 der Toilettenschüssel 21 einragt. Das Einsatzrohr 30 wird weiter mit einem Spülrohr 31 verbunden. In diesem Fall weist der Sanitärartikel 21 weiter ein Aufnahmebecken 22 mit einer das Aufnahmebecken begrenzenden Seitenwand 23, einem oberen Rand 24, und einem im unteren Bereich des Aufnahmebeckens 22 angeordneter Abfluss. Der obere Rand 24 ist vorzugsweise ohne Spülrand ausgebildet. Der Leitungsabschnitt mündet in das Aufnahmebecken.

**BEZUGSZEICHENLISTE**

| | | | |
|---|---|---|---|
| 1 | Abgabevorrichtung | 22 | Aufnahmebecken |
| 2 | Kanal | 23 | Seitenwand |
| 3 | Kanalraum | 24 | oberer Rand |
| 4 | Kanaleinlass | 25 | unterer Bereich |
| 5 | Kanalauslass | 26 | Leitungsabschnitt |
| 6 | Einsatz | 27 | Auslassöffnung |
| 7 | Aufnahmeelement | 28 | Verschluss |
| 8 | Lagerstrebe | 29 | Seitenwand |
| 9 | Seitenwand | 30 | Einsatzrohr |
| 10 | Zwischenraum | 31 | Spülrohr |
| 11 | Lagerstelle | F | Fliessrichtung |
| 12 | Längsführung | Q | maximaler Querschnitt |
| 13 | Führungselement | R | Reinigungselement |
| 14 | Grifflasche | α | Winkel |
| 15 | Konus | L | Länge |
| 16 | Aufnahmeraum | | |
| 17 | Eintrittsöffnung | | |
| 18 | Austrittsöffnung | | |
| 19 | Stirnseiten | | |
| 20 | Deckelelement | | |
| 21 | Sanitärartikel | | |

## Patentansprüche

1. Abgabevorrichtung (1) zur Abgabe von Reinigungsmittel an einen Wasserstrom eines Sanitärartikels (21) umfassend
einen sich entlang einer Kanalachse (K) erstreckenden Kanal (2) mit einem Kanalraum (3), in welchem Wasser von einem Kanaleinlass (4) zu einem Kanalauslass (5) führbar ist, und
einen Einsatz (6) mit einem Aufnahmeelement (7), in oder an welchem ein wasserlösliches Reinigungselement (R) platziert ist, welches durch hindurchfliessende Wasser auflösbar ist,
wobei der Einsatz (6) mindestens eine oder genau eine Lagerstrebe (8) aufweist, welche vom Aufnahmeelement (7) weg ragt und mit welcher das Aufnahmeelement (7) im Kanalraum (3) gehalten wird, wobei das Aufnahmeelement (7) bezüglich seines Umfangs beabstandet zur Seitenwand (9) des Kanals (2) im Kanalraum (3) liegt, derart, dass das Aufnahmeelement (7) umfangsseitig umströmbar ist,
wobei das Aufnahmeelement (7) derart im Kanalraum (3) liegt, dass zwischen dem Aufnahmeelement (7) und der Seitenwand (9) des Kanals (2) ein sich um das Aufnahmeelement (7) herum erstreckender Zwischenraum (10) geschaffen wird und
wobei die Lagerstrebe (8) quer zur Kanalachse (K) verläuft, derart, dass der Zwischenraum (10) ausschliesslich durch die mindestens eine Lagerstrebe (8) unterbrochen wird; oder dass die Lagerstrebe in Richtung der Kanalachse (K) verläuft, derart, dass der Zwischenraum (10) nicht durch die mindestens eine Lagerstrebe (8) unterbrochen wird,
wobei das Aufnahmeelement (7) aussenseitig die Form eines Zylinders aufweist, der sich entlang einer geradlinig verlaufenden Mittelachse (M) erstreckt,
**dadurch gekennzeichnet,**
**dass** die Mittelachse (M) im Wesentlichen in Richtung der Kanalachse (K) orientiert ist.

2. Abgabevorrichtung (1) nach Anspruch 1, **dadurch gekennzeichnet, dass** das Aufnahmeelement (7) im Wesentlichen mittig im Kanal (2) liegt.

3. Abgabevorrichtung (1) nach einem der vorhergehenden Ansprüche, **dadurch gekennzeichnet, dass** der Kanal (2) an seiner Seitenwand (9) mindestens eine Lagerstelle (11) aufweist, in welche die mindestens eine Lagerstrebe (8) eingreift.

4. Abgabevorrichtung (1) nach Anspruch 3, **dadurch gekennzeichnet, dass** die Lagerstelle (11) als Längsführung (12) ausgebildet ist und dass endseitig zur Lagerstrebe (8) gegenüber dem Aufnahmeelement (7) ein Führungselement (13) fest an der Lagerstrebe (8) angeordnet ist, wobei das Führungselement (13) in die Längsführung (12) einschiebbar ist.

5. Abgabevorrichtung (1) nach Anspruch 4, **dadurch gekennzeichnet, dass** das Führungselement (13) endseitig eine Grifflasche (14) aufweist, über welche der Einsatz (6) für das Einsetzen bzw. Entfernen desselben manipulierbar ist; und/oder dass das Führungselement (13), insbesondere mit der ggf. vorhandenen Grifflasche (14) im eingesetzten Zustand aus dem Kanal (2) herausragt.

6. Abgabevorrichtung (1) nach einem der vorhergehenden Ansprüche, **dadurch gekennzeichnet, dass** das Aufnahmeelement (7) den Querschnitt des Kanals (2) im Querschnitt quer zur Kanalachse (K) gesehen um 5% bis 15%, insbesondere um 7% bis 12% verkleinert.

7. Abgabevorrichtung (1) nach einem der vorhergehenden Ansprüche, **dadurch gekennzeichnet, dass** der Zylinder frontseitig und/oder heckseitig mit einem Konus (15) konisch verlaufend ausgebildet ist.

8. Abgabevorrichtung (1) nach einem der vorhergehenden Ansprüche, **dadurch gekennzeichnet, dass** das Aufnahmeelement (7) ein mit einer Seitenwand umfangsseitig im Wesentlichen geschlossenen Aufnahmeraum (16) aufweist, wobei das Wasser in den Aufnahmeraum (16) durch mindestens eine Eintrittsöffnung (17) einströmt und den Aufnahmeraum (16) durch mindestens eine Austrittsöffnung (18) wieder verlässt.

9. Abgabevorrichtung (1) nach Anspruch 8, **dadurch gekennzeichnet, dass** die mindestens eine Eintrittsöffnung (17) und/oder die mindestens eine Austrittsöffnung (18) jeweils in Stirnseiten (19) des Aufnahmeelements (7) angeordnet sind.

10. Abgabevorrichtung (1) nach Anspruch 8 oder 9, **dadurch gekennzeichnet, dass** das Reinigungselement (R) derart im Aufnahmeraum (16) liegt, dass das Reinigungselement (R) im Wesentlichen umfangsseitig umströmt wird, wobei der Aufnahmeraum vorzugsweise Lagerstege aufweist, auf welchen das Reinigungselement aufliegt, wobei die Lagerstege bevorzugt in Richtung der Kanalachse (K) orientiert sind.

11. Abgabevorrichtung (1) nach einem der vorhergehenden Ansprüche 8 bis 10, **dadurch gekennzeichnet, dass** das Aufnahmeelement (7) ein Deckelelement (20) aufweist, welches Zugang zum Aufnahmeraum (16) für den Ersatz des Reinigungselements (R) schafft.

12. Sanitärartikelanordnung umfassend eine Abgabevorrichtung nach einem der vorhergehenden Ansprüchen und einen Sanitärartikel (21) mit einem Leitungsabschnitt (26) zur Führung von Wasser, wobei der Kanal (2) in den Leitungsabschnitt (7) einragt oder durch den Leitungsabschnitt (7) bereitgestellt wird.

## Claims

1. Dispensing device (1) for dispensing cleaning agent to a water flow of a sanitary article (21) comprising
a channel (2) extending along a channel axis (K) and having a channel space (3) in which water can be guided from a channel inlet (4) to a channel outlet (5), and
an insert (6) with a receiving element (7), in or on which a water-soluble cleaning element (R) is placed, which can be dissolved by water flowing through it,
wherein the insert (6) has at least one or exactly one bearing strut (8) which projects away from the receiving element (7) and by means of which the receiving element (7) is held in the channel space (3), wherein the receiving element (7) lies in the channel space (3) at a distance from the side wall (9) of the channel (2) with respect to its circumference, in such a way that the receiving element (7) can be flowed around circumferentially,
wherein the receiving element (7) lies in the channel space (3) in such a way that between the receiving element (7) and the side wall (9) of the channel (2) an intermediate space (10) extending around the receiving element (7) is created and
wherein the bearing strut (8) extends transversely to the channel axis (K) in such a way that the intermediate space (10) is interrupted exclusively by the at least one bearing strut (8); or that the bearing strut extends in the direction of the channel axis (K) in such a way that the intermediate space (10) is not interrupted by the at least one bearing strut (8),
wherein the receiving element (7) has, on the outside, the shape of a cylinder which extends along a central axis (M) running in a straight line,
**characterized in that** the central axis (M) being oriented essentially in the direction of the channel axis (K).

2. Dispensing device (1) according to claim 1, **characterized in that** the receiving element (7) is located substantially centrally in the channel (2).

3. Dispensing device (1) according to one of the preceding claims, **characterized in that** the channel (2) has on its side wall (9) at least one bearing point (11) in which the at least one bearing strut (8) engages.

4. Dispensing device (1) according to claim 3, **characterized in that** the bearing point (11) is designed as a longitudinal guide (12), and **in that** a guide element (13) is arranged fixedly on the bearing strut (8) on the end side of the bearing strut (8) opposite the receiving element (7), it being possible for the guide element (13) to be pushed into the longitudinal guide (12).

5. Dispensing device (1) according to claim 4, **characterized in that** the guide element (13) has at the end a grip tab (14) via which the insert (6) can be manipulated for the insertion or removal thereof; and/or **in that** the guide element (13), in particular with the grip tab (14) if present, projects out of the channel (2) in the inserted state.

6. Dispensing device (1) according to one of the preceding claims, **characterized in that** the receiving element (7) reduces the cross-section of the channel (2) by 5% to 15%, in particular by 7% to 12%, as viewed transversely to the channel axis (K).

7. Dispensing device (1) according to one of the preceding claims, **characterized in that** the cylinder is designed to be conical on the front side and/or rear side with a cone (15).

8. Dispensing device (1) according to one of the preceding claims, **characterized in that** the receiving element (7) has a receiving space (16) which is substantially closed with a side wall on the circumferential side, the water flowing into the receiving space (16) through at least one inlet opening (17) and leaving the receiving space (16) again through at least one outlet opening (18).

9. Dispensing device (1) according to claim 8, **characterized in that** the at least one inlet opening (17) and/or the at least one outlet opening (18) are each arranged in end faces (19) of the receiving element (7).

10. Dispensing device (1) according to claim 8 or 9, **characterized in that** the cleaning element (R) lies in the receiving space (16) in such a way that the flow around the cleaning element (R) is essentially circumferential, the receiving space preferably having bearing webs on which the cleaning element rests, the bearing webs preferably being oriented in the direction of the channel axis (K).

11. Dispensing device (1) according to any one of the preceding claims 8 to 10, **characterized in that** the receiving element (7) comprises a cover element (20) providing access to the receiving space (16) for the replacement of the cleaning element (R).

12. Sanitary article assembly comprising a dispensing device according to any one of the preceding claims and a sanitary article (21) having a conduit portion (26) for guiding water, wherein the channel (2) projects into or is provided by the conduit portion (7).

## Revendications

1. Dispositif de distribution (1) pour distribuer un détergent à un courant d'eau d'un article sanitaire (21) comprenant
un canal (2) s'étendant le long d'un axe de canal (K) avec un espace de canal (3), dans lequel de l'eau peut être guidée d'une entrée de canal (4) vers une sortie de canal (5), et
un insert (6) avec un élément de réception (7), dans ou sur lequel est placé un élément de nettoyage (R) soluble dans l'eau, qui peut être dissous par l'eau qui s'écoule à travers,
l'insert (6) présentant au moins une entretoise de support (8) ou exactement une entretoise de support (8) qui s'éloigne de l'élément de réception (7) et avec laquelle l'élément de réception (7) est maintenu dans l'espace de canal (3), l'élément de réception (7) étant situé dans l'espace de canal (3) à distance de la paroi latérale (9) du canal (2) par rapport à sa périphérie, de telle sorte que l'élément de réception (7) puisse être entouré par un écoulement sur sa périphérie,
l'élément de réception (7) étant situé dans l'espace de canal (3) de telle sorte qu'un espace intermédiaire (10) s'étendant autour de l'élément de réception (7) soit créé entre l'élément de réception (7) et la paroi latérale (9) du canal (2), et
l'entretoise de support (8) s'étendant transversalement à l'axe du canal (K) de telle sorte que l'espace intermédiaire (10) soit exclusivement interrompu par l'au moins une entretoise de support (8) ; ou en ce que l'entretoise de support s'étend dans la direction de l'axe du canal (K) de telle sorte que l'espace intermédiaire (10) ne soit pas interrompu par l'au moins une entretoise de support (8),
l'élément de réception (7) présentant, côté extérieur, la forme d'un cylindre qui s'étend le long d'un axe central (M) s'étendant en ligne droite,
**caractérisé en ce que**
l'axe central (M) est orienté essentiellement en direction de l'axe du canal (K).

2. Dispositif de distribution (1) selon la revendication 1, **caractérisé en ce que** l'élément de réception (7) est situé essentiellement au centre du canal (2).

3. Dispositif de distribution (1) selon l'une quelconque des revendications précédentes, **caractérisé en ce que** le canal (2) présente sur sa paroi latérale (9) au moins un endroit de support (11) dans lequel s'engage ladite au moins une entretoise de support (8).

4. Dispositif de distribution (1) selon la revendication 3, **caractérisé en ce que** l'endroit de support (11) est réalisé sous forme de guidage longitudinal (12) et **en ce qu'**un élément de guidage (13) est disposé de manière fixe sur l'entretoise de support (8) du côté de l'extrémité de l'entretoise de support (8) opposée à l'élément de réception (7), l'élément de guidage (13) pouvant être inséré dans le guidage longitudinal (12).

5. Dispositif de distribution (1) selon la revendication 4, **caractérisé en ce que** l'élément de guidage (13) présente à son extrémité une languette (14) par laquelle l'insert (6) peut être manipulé pour l'insertion ou le retrait de celui-ci ; et/ou **en ce que** l'élément de guidage (13), en particulier avec la languette (14) éventuellement présente, dépasse du canal (2) à l'état inséré.

6. Dispositif de distribution (1) selon l'une quelconque des revendications précédentes, **caractérisé en ce que** l'élément de réception (7) réduit la section transversale du canal (2) de 5% à 15%, notamment de 7% à 12%, vu transversalement à l'axe (K) du canal.

7. Dispositif de distribution (1) selon l'une quelconque des revendications précédentes, **caractérisé en ce que** le cylindre se prolonge en forme conique à l'avant et/ou à l'arrière avec un cône (15).

8. Dispositif de distribution (1) selon l'une quelconque des revendications précédentes, **caractérisé en ce que** l'élément de réception (7) présente un espace de réception (16) essentiellement fermé sur sa périphérie par une paroi latérale, l'eau entrant dans l'espace de réception (16) par au moins une ouverture d'entrée (17) et sortant de l'espace de réception (16) par au moins une ouverture de sortie (18).

9. Dispositif de distribution (1) selon la revendication 8, **caractérisé en ce que** l'au moins une ouverture d'entrée (17) et/ou l'au moins une ouverture de sortie (18) sont respectivement disposées dans des faces frontales (19) de l'élément de réception (7).

10. Dispositif de distribution (1) selon la revendication 8 ou 9, **caractérisé en ce que** l'élément de nettoyage (R) se trouve dans l'espace de réception (16) de telle sorte que l'élément de nettoyage (R) est entouré par un écoulement essentiellement périphérique, l'espace de réception présentant de préférence des nervures d'appui sur lesquelles repose l'élément de nettoyage, les nervures d'appui étant orientées de préférence en direction de l'axe du canal (K).

11. Dispositif de distribution (1) selon l'une quelconque des revendications précédentes 8 à 10, **caractérisé en ce que** l'élément de réception (7) comporte un élément de couvercle (20) donnant accès à l'espace de réception (16) pour le remplacement de l'élément de nettoyage (R).

12. Ensemble d'articles sanitaires comprenant un dispositif de distribution selon l'une des revendications précédentes et un article sanitaire (21) avec une section de conduite (26) pour le guidage de l'eau, le canal (2) pénétrant dans la section de conduite (7) ou étant fourni par la section de conduite (7).
